# FASCICULE DE BREVET EUROPEEN

(11) **EP 1 329 639 B1**
(45) Date de publication et mention de la délivrance du brevet: **12.03.2008**
(21) Numéro de dépôt: 03290061.5
(22) Date de dépôt: 10.01.2003
(51) Int. Cl.: F04D 29/54, F04D 29/58, F01D 17/10

(54) **Dispositif de prélèvement centripète**
Zentripetale Abblasvorrichtung
Centripetal air bleed device

(30) Priorité: 17.01.2002 FR 0200519
(43) Date de publication de la demande: 23.07.2003
(73) Titulaire: SNECMA, 75015 Paris (FR)
(72) Inventeur: Brunet, Antoine, Robert, Alain, 77550 Moissy-Cramayel (FR); Pasquis, Patrick, 77950 Moisenay (FR); Roy, Alexandre, Jean-Claude, Auguste, 77550 Moissy-Cramayel (FR)
(74) Mandataire: Barbin le Bourhis, Joël

(56) Documents cités:
- FR-A- 2 609 500
- FR-A- 2 614 654
- GB-A- 712 051
- US-A- 3 085 400

## Description

L'invention concerne un compresseur axial de turbomachine équipé d'un dispositif de prélèvement centripète d'air dans la veine du compresseur, cet air de prélèvement étant destiné au refroidissement de la turbine, ledit compresseur comportant deux couronnes d'aubes mobiles qui s'étendent radialement vers l'extérieur à la périphérie de deux disques consécutifs assemblés par une virole extérieure munie de perçages et une couronne d'aubes redresseuses fixe disposée dans la veine entre lesdites deux couronnes d'aubes mobiles, lesdits perçages servant d'entrées d'air audit dispositif de prélèvement et débouchant dans une gorge annulaire prévue sous l'interstice séparant les plates-formes intérieures des aubes redresseuses, de la jante du disque amont, ladite gorge communiquant avec ladite veine par ledit interstice.

Le rôle du dispositif de prélèvement centripète d'air, disposé à l'intérieur du rotor à haute pression, est d'amener un débit d'air prélevé dans un étage de compresseur vers les étages de turbine à refroidir. Il est important que l'air de refroidissement arrivant dans les aubages de la turbine à haute pression, soumis à des températures élevées, ait une pression suffisante pour permettre la formation d'un film d'air de protection autour des aubes de la turbine, et une température aussi faible que possible.

Le dispositif de prélèvement peut comporter des canaux de prélèvement ménagés dans le disque amont, ainsi que cela est divulgué par FR 2 609 500 et FR 2 614 654, ou des tubes de prélèvement disposés dans la cavité annulaire séparant les deux disques, ainsi que cela est dévoilé par US 5 475 313.

Le débit d'air prélevé dans la veine pénètre dans la gorge annulaire par l'interstice séparant les plates-formes intérieures des aubes redresseuses de la jante du disque amont dans une direction sensiblement axiale et transite ensuite par les perçages de la virole en rotation. On conçoit donc que les vitesses relatives de l'air à l'entrée des perçages, par rapport au disque en rotation est relativement élevée, ce qui se traduit par une élévation de la température totale relative de l'air dans les perçages et une perte de charge non négligeable dans cette zone. Cette élévation de température se retrouve évidemment dans le débit d'air délivré dans les aubes de la turbine. La perte de charge se traduit par une diminution du débit d'air prélevé.

Le but de l'invention est de proposer des moyens faciles à mettre en oeuvre et peu coûteux qui permettent de diminuer sensiblement la température de l'air délivré dans la turbine à haute pression et de diminuer les pertes de charge, toutes choses étant égales par ailleurs.

Le document UK 712 051 décrit un système de prélèvement où des ailettes de guidage de l'air sont agencées en aval de la couronne d'aubes redresseuses en étant fixées entre deux parois annulaires.

L'invention concerne un compresseur axial de turbomachine équipé d'un dispositif de prélèvement centripète d'air dans la veine dudit compresseur, cet air étant destiné au refroidissement de la turbine, ledit compresseur comportant deux couronnes d'aubes mobiles qui s'étendent radialement vers l'extérieur à la périphérie de deux disques consécutifs assemblés par une virole extérieure munie de perçages et une couronne d'aubes redresseuses fixes disposée dans la veine entre lesdits deux couronnes d'aubes mobiles, lesdits perçages servant d'entrées d'air audit dispositif de prélèvement et débouchant dans une gorge annulaire prévue sous l'interstice séparant les plates-formes intérieures des aubes redresseuses de la jante du disque amont, ladite gorge communiquant avec ladite veine par ledit interstice, caractérisé en ce que ladite gorge annulaire dans laquelle débouchent lesdits perçages se situe entre la couronne d'aubes mobiles la plus en amont et la couronne d'aubes redresseuses et en ce que des moyens de guidage fixes imprimant au flux d'air circulant dans ladite gorge un mouvement tourbillonnaire centripète dans le sens de rotation du compresseur sont disposés au moins en partie sous lesdites plates-formes intérieures des aubes redresseuses et sont solidaires de celles-ci, pour diminuer la vitesse relative de l'air entrant dans lesdits perçages par rapport à ces perçages en rotation.

Il en résulte que la température totale relative de l'air dans les perçages est sensiblement abaissée par rapport à la même température dans un compresseur traditionnel, ce qui améliore le refroidissement des aubes de turbine pour un même débit, et augmente leur durée de vie.

Les pertes de charge sont également diminuées, ce qui améliore le débit d'air prélevé par rapport à l'état de la technique, pour des perçages et dispositifs de prélèvement identiques et augmente le taux de surpression dans les aubes de la turbine.

L'ensemble des deux améliorations obtenues grâce à l'invention, permet de diminuer le débit d'air nécessaire pour le refroidissement des aubes de la turbine, et par le fait même la consommation spécifique de carburant, pour une même durée de vie des aubages de la turbine à refroidir.

Lesdits moyens de guidage sont disposés au moins en partie sous les plates-formes intérieures des aubes redresseuses.

Avantageusement les moyens de guidage de l'air dans la gorge comportent une pluralité de profils d'aubage régulièrement répartis autour de l'axe de rotation du compresseur.

De préférence, les bords d'attaque des profils d'aubage s'étendent au moins en partie dans l'interstice.

L'angle d'attaque des profils est déterminé en fonction de la vitesse tangentielle et de la vitesse radiale locale de l'air passant par l'interstice.

Ceci permet de ne pas modifier la norme de la vitesse de l'air dans la gorge et par le fait même de ne pas modifier la pression statique.

Les profils d'aubage augmente le coefficient d'entraînement de l'air dans la gorge, ce qui permet pour la même température totale de l'air, d'en diminuer la température totale relative.

L'amélioration du coefficient d'entraînement grâce aux profils d'aubage proposés est de 30 % environ par rapport à l'état de la technique, ce qui correspond à une diminution de la température totale relative de 40°C environ. Ceci permet de multiplier la durée de vie des aubes de la turbine par deux, pour le même débit prélevé.

D'autres avantages et caractéristiques de l'invention ressortiront à la lecture de la description suivante faite à titre d'exemple et en référence aux dessins annexés dans lesquels :
la figure 1 est une demi-vue axiale d'un compresseur de turbomachine équipé d'un dispositif de prélèvement d'air centripète, selon l'art antérieur,
la figure 2 est une demi-vue axiale d'un compresseur de turbomachine selon l'invention équipé du même dispositif de prélèvement d'air centripète,
la figure 3 montre le diagramme des vitesses de l'air près des perçages en l'absence de moyens de guidage de l'air,
la figure 4 montre le diagramme des vitesses de l'air près des perçages obtenues grâce aux moyens de guidage de l'air selon l'invention,
la figure 5 est une vue axiale des profils de guidage de l'air dans la gorge, et
la figure 6 est une vue en perspective de l'avant des plates-formes des aubes redresseuses équipées de profils de guidage selon l'invention.

La figure 1 montre un compresseur 1 d'une turbomachine d'axe X selon l'état de la technique équipé d'un dispositif de prélèvement centripète 2.

Ce compresseur 1 comporte un disque amont 3 ayant à sa périphérie une première couronne d'aubes mobiles 4 disposée dans la veine 5, un disque aval 6 présentant à sa périphérie une deuxième couronne d'aubes mobiles 7 décalée axialement dans la veine 5, et une couronne d'aubes redresseuses 8 fixes disposée dans la veine 5 entre la première et la deuxième couronne d'aubes mobiles.

Le disque amont 3 et le disque aval 6 sont reliés entre eux par une virole extérieure 9 munie d'un labyrinthe d'étanchéité 10 coopérant avec la face intérieure des plates-formes intérieures 11 des aubes redresseuses 8. Une gorge 12 est ménagée sous l'interstice 13 qui sépare la jante du disque amont 3, des plates-formes intérieures 11. Des perçages 14 ménagés dans la virole extérieure 9 débouchent dans la gorge 12. Ces perçages 14 permettent l'introduction d'un débit d'air de prélèvement dans le dispositif de prélèvement centripète 2 qui dans l'exemple montré sur la figure 1 comporte des canaux radiaux 15 ménagés dans la paroi du disque amont 3. L'air prélevé est conduit radialement vers l'intérieur par les canaux radiaux 15 et dévié vers l'arrière par la partie radialement intérieure 16 du disque amont 3, et s'écoule axialement vers les étages de la turbine entraînant le compresseur 1.

Le diagramme des vitesses de la figure 3 montre que la vitesse relative Vr₁ de l'air au voisinage des perçages 14, par rapport à la périphérie du disque amont 3 est relativement élevée. Va₁ désigne la vitesse absolue de l'air et Ve représente la vitesse de la jante du disque 3.

La figure 2 montre le même compresseur 1 équipé de moyens de guidage fixes 20 destinés à imprimer à l'air circulant dans la gorge 12 entre l'interstice 13 et les perçages 14 un mouvement tourbillonnaire centripète dans le sens de rotation du compresseur 1.

A la sortie de ces moyens, l'air a une vitesse absolue Va₂ dont la norme est égale à la norme de la vitesse absolue Va₁, mais qui est sensiblement dirigée tangentiellement à la périphérie de la virole externe 9, afin que la vitesse relative Vr₂ de l'air par rapport au disque amont 3 soit nettement inférieure à la vitesse relative Vr₁ de l'état de la technique, ainsi que cela est montré sur la figure 4.

Ainsi que cela est montré sur les figures 2, 5 et 6, les moyens de guidage 20 sont disposés dans la gorge 12 sous la partie amont des plates-formes intérieures 11 des aubes redresseuses 8.

Ces moyens de guidage 20 comportent une pluralité de profils d'aubage 21 ou ailettes régulièrement répartis autour de l'axe de rotation X du compresseur 1 et dont les bords d'attaque 22 s'étendent au moins en partie dans l'interstice 13. L'angle d'attaque α de ces profils 21 est déterminé en fonction de la vitesse tangentielle et de la vitesse radiale locale de l'air passant par l'interstice 13.

Les profils d'aubage 21 sont dessinés de telle manière que l'air entrant par l'interstice 13 et s'écoulant entre les profils d'aubage 21 en ressort avec une vitesse Va₂, représentée par une flèche ou vecteur sur les figures 4 et 6, sensiblement tangentielle à la vitesse d'entraînement Ve du rotor, afin de diminuer sensiblement la vitesse relative Vr₂ de l'air pénétrant dans les perçages 14.

## Revendications

1. Compresseur axial de turbomachine équipé d'un dispositif (2) de prélèvement centripète d'air dans la veine (5) dudit compresseur, cet air étant destiné au refroidissement de la turbine, ledit compresseur comportant deux couronnes d'aubes mobiles (4, 7) qui s'étendent radialement vers l'extérieur à la périphérie de deux disques consécutifs (3, 6) assemblés par une virole extérieure (9) munie de perçages (14) et une couronne d'aubes redresseuses (8) fixes disposée dans la veine (5) entre lesdits deux couronnes d'aubes mobiles, lesdits perçages servant d'entrées d'air audit dispositif de prélèvement et débouchant dans une gorge annulaire (12) prévue sous l'interstice (13) séparant les plates-formes intérieures (11) des aubes redresseuses (8) de la jante du disque amont, ladite gorge communiquant avec ladite veine par ledit interstice, **caractérisé en ce que** ladite gorge annulaire (12) dans laquelle débouchent lesdits perçages (14) se situe entre la couronne d'aubes mobiles (4) la plus en amont et la couronne d'aubes redresseuses (8) et **en ce que** des moyens de guidage fixes (20) imprimant au flux d'air circulant dans ladite gorge (12) un mouvement tourbillonnaire centripète dans le sens de rotation du compresseur sont disposés au moins en partie sous lesdites plates-formes intérieures (11) des aubes redresseuses et sont solidaires de celles-ci, pour diminuer la vitesse relative de l'air entrant dans lesdits perçages (14) par rapport à ces perçages en rotation.

2. Compresseur selon la revendication 1, **caractérisé par le fait que** lesdits moyens de guidage de l'air dans la gorge comportent une pluralité de profils d'aubage (21) régulièrement répartis autour de l'axe de rotation (X) dudit compresseur et solidaires desdites plates-formes intérieures (11) en faisant saillie sous celles-ci.

3. Compresseur selon la revendication 2, **caractérisé par le fait que** les bords d'attaque (22) des profils d'aubage (21) s'étendent au moins en partie dans l'interstice (13).

4. Compresseur selon la revendication 3, **caractérisé par le fait que** l'angle d'attaque (α) des profils est déterminé en fonction de la vitesse tangentielle et de la vitesse radiale locale de l'air passant par l'interstice.

5. Compresseur selon l'une quelconque des revendications 1 à 4, **caractérisé par le fait que** le dispositif de prélèvement (20) comporte des canaux de prélèvement (15) ménagés dans le disque amont (3).

6. Turbomachine comportant un compresseur selon l'une des revendications 1 à 5.

## Claims

1. An axial compressor for a turbomachine, the compressor being fitted with a device (2) for centripetally bleeding turbine-cooling air from a stream (5) of air flowing through said compressor, said compressor comprising two rings of moving blades (4, 7) extending radially outwards from the peripheries of two consecutive disks (3, 6) joined together by an outer shroud (9) having holes (14), and further comprising a ring of fixed stator vanes (8) placed in the stream (5) between said two rings of moving blades, said holes serving as air inlets to said bleed device and opening out into an annular groove (12) provided beneath the interstice (13) separating the inner platforms (11) of the stator vanes (8) from the rim of the upstream disk, said groove communicating with said stream via said interstice, the compressor being **characterised in that** said annular groove (12) into which said holes (14) open out is located between the ring of moving blades (4) that is in the most upstream position and the ring of stator vanes (8) and **in that** fixed guide means (20) imparting centripetal swirling motion on the air flowing in said groove (12) with the motion rotating in the same direction as the compressor, are disposed at least in part beneath the inner platforms (11) of the stator vanes and are fixed thereto, so as to reduce the velocity of the air entering into the holes (14) relative to said rotating holes.

2. A compressor according to claim 1, **characterised by** the fact that said air guide means in the groove comprise a plurality of guide profiles (21) regularly distributed around the axis of rotation (X) of said compressor and fixed to said inner platforms (11) by projecting from beneath them.

3. A compressor according to claim 2, **characterised by** the fact that the leading edges (22) of the guide profiles (21) extend at least in part into the interstice (13).

4. A compressor according to claim 3, **characterised by** the fact that the angle of incidence (α) of the profiles is determined as a function of the local tangential velocity and radial velocity of the air passing through the interstice.

5. A compressor according to any one of claims 1 to 4, **characterised by** the fact that the bleed device (20) comprises bleed channels (15) formed in the upstream disk (3).

6. A turbomachine including a compressor according to one of claims 1 to 5.

## Patentansprüche

1. Axialverdichter einer Turbomaschine, der mit einer Vorrichtung (2) zur zentripetalen Entnahme von Luft aus dem Kanal (5) des Verdichters ausgestattet ist, wobei diese Luft zur Kühlung der Turbine bestimmt ist, wobei der Verdichter zwei Laufschaufelkränze (4, 7), die sich am Umfang von zwei aufeinanderfolgenden Scheiben (3, 6), die durch einen mit Bohrungen (14) versehenen Außenring (9) verbunden sind, radial nach außen erstrecken, sowie einen Kranz fester Leitschaufeln (8) umfaßt, der in dem Kanal (5) zwischen den zwei Laufschaufelkränzen angeordnet ist, wobei die Bohrungen der Entnahmevorrichtung als Lufteinlässe dienen und in eine ringförmige Nut (12) münden, die unter dem Zwischenraum (13) vorgesehen ist, welcher die Innenplattformen (11) der Leitschaufeln (8) von dem Bund der stromaufwärtigen Scheibe trennt, wobei die Nut über den Zwischenraum mit dem Kanal in Verbindung steht, **dadurch gekennzeichnet, daß** die ringförmige Nut (12), in welche die Bohrungen (14) münden, zwischen dem am weitesten stromaufwärts gelegenen Laufschaufelkranz (4) und dem Leitschaufelkranz (8) gelegen ist und daß feste Führungsmittel (20), die dem in der Nut (12) zirkulierenden Luftstrom eine zentripetale Wirbelbewegung in Rotationsrichtung des Verdichters mitteilen, wenigstens teilweise unter den Innenplattformen (11) der Leitschaufeln angeordnet und mit diesen fest verbunden sind, um die Relativgeschwindigkeit der in die Bohrungen (14) eintretenden Luft gegenüber diesen in Rotation befindlichen Bohrungen zu verringern.

2. Verdichter nach Anspruch 1, **dadurch gekennzeichnet, daß** die Mittel zum Führen der Luft in der Nut eine Vielzahl von Schaufelprofilen (21) umfassen, die um die Rotationsachse (X) des Verdichters gleichmäßig verteilt sind und die mit den Innenplattformen (11), unter diesen vorspringend, fest verbunden sind.

3. Verdichter nach Anspruch 2, **dadurch gekennzeichnet, daß** sich die Eintrittskanten (22) der Schaufelprofile (21) wenigstens teilweise in den Zwischenraum (13) erstrecken.

4. Verdichter nach Anspruch 3, **dadurch gekennzeichnet, daß** der Anstellwinkel (α) der Profile in Abhängigkeit der Tangentialgeschwindigkeit und der lokalen Radialgeschwindigkeit der den Zwischenraum durchlaufenden Luft bestimmt wird.

5. Verdichter nach irgendeinem der Ansprüche 1 bis 4, **dadurch gekennzeichnet, daß** die Entnahmevorrichtung (20) in der stromaufwärtigen Scheibe (3) ausgebildete Entnahmekanäle (15) umfaßt.

6. Turbomaschine, die einen Verdichter nach einem der Ansprüche 1 bis 5 umfaßt.
